# FASCICULE DE BREVET EUROPEEN

(11) **EP 3 495 728 B1**
(45) Date de publication et mention de la délivrance du brevet: **24.06.2020**
(21) Numéro de dépôt: 18189866.9
(22) Date de dépôt: 21.08.2018
(51) Int. Cl.: F21V 33/00

(54) **DISPOSITIF D'ÉCLAIRAGE INTÉRIEUR D'UN MEUBLE OU PLACARD À DIODES ÉLECTROLUMINESCENTES**
LED-INNENBELEUCHTUNGSEINRICHTUNG FÜR MÖBEL ODER -SCHRANK
LED LIGHTING DEVICE FOR THE INTERIOR OF FURNITURE OR CABINET

(30) Priorité: 06.12.2017 FR 1771313
(43) Date de publication de la demande: 12.06.2019
(73) Titulaire: Societe Financiere Veron (Sofive), 83700 Saint Raphaël (FR)
(72) Inventeur: VERON, Stéphane, 83700 Saint Raphaël (FR)
(74) Mandataire: Macquet, Christophe

(56) Documents cités:
- EP-A1- 3 109 535

## Description

La présente invention concerne un dispositif d'éclairage d'un intérieur de meuble ou d'un placard, le dispositif étant destiné à s'étendre contre une paroi du meuble ou du placard. Le dispositif d'éclairage comprend une série de diodes électroluminescentes en son intérieur.

Le document EP-A-2 037 307 divulgue un luminaire à diodes électroluminescentes incluant un panneau formant guide optique d'ondes réalisé dans un matériau à haute transmission et directement monté dans la cavité d'un meuble ayant une couche de base transparente à l'avant et une pièce continue de couche réflective avec une section transversale ondulée au dos.

Plusieurs diodes électroluminescentes sont montées dans la cavité en dehors du panneau formant un guide optique d'ondes et sont contrôlées pour émettre de la lumière de façon transversale vers l'intérieur du panneau formant guide d'ondes afin que la réflexion par la couche réflective augmente l'angle d'éclairage et fournisse un effet lumineux uniforme ayant une brillance renforcée sans images multiples, ni flashage.

Si ce document reconnaît que des problèmes d'uniformité peuvent apparaître pour les faisceaux lumineux, il ne donne aucune indication quant à diminuer l'éblouissement d'un utilisateur du meuble quand il reçoit des faisceaux lumineux directement pointés sur lui.

Le problème à la base de la présente invention est de concevoir un dispositif d'éclairage à diodes électroluminescentes qui puisse émettre des faisceaux lumineux assurant un éclairage suffisant de l'intérieur d'un meuble dans lequel le dispositif d'éclairage est fixé tout en n'éblouissant pas l'utilisateur ayant ouvert le meuble. Le document EP 3 109 535 A1 peut être considéré comme un état de l'art pertinent.

A cet effet, la présente invention concerne un dispositif d'éclairage d'un intérieur de meuble ou de placard, le dispositif étant destiné à s'étendre contre une paroi du meuble ou du placard et présentant des diodes électroluminescentes en son intérieur, caractérisé en ce qu'il comporte un premier profilé portant en son intérieur les diodes électroluminescentes et étant en vis-à-vis d'un deuxième profilé, les premier et deuxièmes profilés intercalant entre eux un élément transparent et s'étendant en étant ouverts l'un vers l'autre avec les diodes électroluminescentes du premier profilé pointant vers le deuxième profilé, les premier et deuxième profilés et l'élément transparent délimitant un contour externe du dispositif, l'élément transparent comportant, d'une part, une première face fermant intérieurement le premier profilé en présentant un bord externe tourné vers les diodes électroluminescentes et un bord interne tourné vers un intérieur de l'élément transparent et le deuxième profilé et, d'autre part, une deuxième face opposée à la première face fermant au moins partiellement le deuxième profilé, les bords interne et externe de la première face de l'élément transparent présentant des paramètres de forme différents sélectionnés afin de faire diverger des faisceaux lumineux issus des diodes électroluminescentes, la deuxième face portant des moyens de réflexion des faisceaux lumineux divergents les renvoyant vers l'intérieur de l'élément transparent.

L'effet technique obtenu est de créer un éclairage, avantageusement à l'intérieur d'un meuble, d'un placard ou d'une armoire en tant qu'élément mobilier qui ne soit pas éblouissant pour la personne voulant visualiser le contenu d'un tel élément mobilier de rangement, l'éclairage ne se faisant pas directement vers l'extérieur de l'élément transparent mais après divergence et séparation du faisceau lumineux en deux faisceaux et réflexion des deux faisceaux sur des moyens de réflexion renvoyant les deux faisceaux vers l'intérieur de l'élément transparent.

La ou les faces de l'élément transparent par laquelle ou lesquelles sortent les faisceaux de lumière ne se trouvent pas en face des diodes électroluminescentes mais sont disposées latéralement aux diodes électroluminescentes.

Selon l'emplacement du dispositif d'éclairage dans l'élément mobilier dont l'intérieur est à éclairer, il est possible de ne conserver qu'une seule face latérale d'éclairage, cette face étant celle dirigée vers l'intérieur de l'élément mobilier.

Avantageusement, la première face présente une forme arrondie concave ouverte vers les diodes électroluminescentes avec, comme paramètres différents, des rayons de courbure différents entre le bord interne et le bord externe de la première face. La différence de rayon de courbure entre le bord interne et le bord externe est sélectionnée pour séparer le faisceau lumineux issu de chaque diode en deux faisceaux divergents.

Un ou des paramètres autres que le rayon de courbure peuvent être cependant choisis pour faire diverger chaque faisceau issu d'une diode, par exemple une différence de forme, d'épaisseur locale ou de matière entre les bords interne et externe.

Avantageusement, les moyens de réflexion portés par la deuxième face sont sous la forme d'une rangée de dents se trouvant sur chacune des portions d'extrémité de la deuxième face, chaque dent présentant une pointe inclinée de sorte à réfléchir les faisceaux lumineux divergents vers l'intérieur de l'élément transparent. Des faces des dents sont inclinées pour réfléchir la lumière vers l'intérieur de l'élément transparent.

Avantageusement, la deuxième face comprend une portion intermédiaire réunissant les deux rangées de dents, la portion intermédiaire présentant une section linéaire ou en forme de V déformable pointant vers l'intérieur de l'élément transparent.

Ceci renforce la solidité de l'élément transparent et aide à sa mise en place.

Avantageusement, le premier profilé est sous la forme d'une plaque arrondie dont une concavité est tournée vers l'intérieur du dispositif et les diodes électroluminescentes sont portées par un ruban en étant régulièrement espacées les unes des autres, le deuxième profilé étant sous la forme d'une plaque dont une portion d'extrémité de chaque bord longitudinal de la plaque est recourbée vers l'élément transparent et l'élément transparent est sous la forme d'une barre creuse présentant les première et deuxième faces raccordées par deux faces latérales transparentes.

Un tel dispositif d'éclairage est compact en ne comportant que trois éléments essentiels à savoir les deux profilés encadrant l'élément transparent. Son montage en est facilité.

Les profilés sont sous forme de plaques, ce qui représente une économie de matière. Le premier profilé est destiné à être le plus visible et sa forme arrondie lui confère un aspect esthétique indéniable. Le deuxième profilé est plan pour accroître la surface de contact avec l'élément d'équipement mobilier. Les diodes électroluminescentes sous la forme d'un ruban tiennent un minimum de place et le ruban permet de solidariser toutes les diodes avec le premier profilé en une seule opération.

Avantageusement, le ruban de diodes électroluminescentes est appliqué contre un intérieur du premier profilé entre deux butées latérales faisant saillie du premier profilé. Ce ruban peut avantageusement être collé contre la face interne du premier profilé qui peut comprendre un méplat pour la réception du ruban.

Avantageusement, la deuxième face présente deux ergots pointant vers le deuxième profilé et dont les extrémités libres s'encliquètent dans des logements portés par le deuxième profilé, chaque ergot étant disposé en opposition sur la deuxième face par rapport à une rangée de dents respective.

Ainsi, l'élément transparent est solidarisé avec le deuxième profilé par une opération d'encliquetage, ce qui est plus simple que l'utilisation de moyens de fixation et ce qui peut rendre l'opération de solidarisation amovible.

Avantageusement, chaque logement porté par le deuxième profilé est disposé à un raccordement d'un bras respectif s'étendant en partant du deuxième profilé vers la deuxième face, une extrémité libre de chaque bras supportant la deuxième face.

Le support de l'élément transparent par des bras permet d'améliorer son maintien par le deuxième profilé en complément des formes d'encliquetage portés respectivement par la deuxième face de l'élément transparent et l'intérieur du deuxième profilé.

Avantageusement, le premier profilé arrondi porte à chacune de ses extrémités libres une portion faisant saillie s'encliquetant dans une portion en retrait portée par l'élément transparent à une jonction de chaque face latérale transparente avec la première face, chaque portion en retrait étant délimitée, d'un côté, par la face latérale transparente et, de l'autre côté, par un bossage dépassant de la première face.

Avantageusement, les deux ergots et les moyens de réflexion de la deuxième face, les logements et leurs bras associés du deuxième profilé, les portions faisant saillie du premier profilé et les portions en retrait portés par l'élément transparent, s'étendent sur toute une longueur respectivement du deuxième profilé, du premier profilé et de l'élément transparent.

Il n'y a donc pas besoin de prévoir plusieurs formes d'encliquetage du même type le long de l'élément transparent et des premier et deuxième profilés, par exemple en vis-à-vis des diodes électroluminescentes mais seulement des uniques formes d'encliquetage complémentaires s'étendant respectivement le long de l'intérieur des premier et deuxième profilés et à l'extérieur de l'élément transparent en vis-à-vis respectivement des premier et deuxième profilés.

Avantageusement, les extrémités longitudinales du dispositif reçoivent chacune un embout de fermeture, chaque embout de fermeture présentant au moins deux pattes s'insérant à l'intérieur de l'élément transparent dans le dispositif d'éclairage.

Avantageusement, le dispositif est muni d'au moins un détecteur de présence. Ainsi, les diodes électroluminescentes sont alimentées dès qu'une présence est détectée et restent hors tension dans l'autre cas, ce qui est une économie d'énergie et ne demande pas à l'utilisateur d'effectuer une action sur un interrupteur d'alimentation électrique des diodes électroluminescentes.

Avantageusement, un des embouts est plus long que l'autre embout en portant ledit au moins un détecteur de présence faisant saillie latéralement du dispositif d'éclairage. Insérer le détecteur de présence dans un embout permet de combiner deux éléments du dispositif d'éclairage, ce qui représente un gain de place. Cet embout plus long est avantageusement celui par lequel pénètre des fils d'alimentation électrique venant de l'extérieur, un circuit d'alimentation des diodes électroluminescentes étant ouvert tant qu'aucune présence n'est détectée.

L'invention concerne un meuble ou un placard, caractérisé en ce qu'il comprend un dispositif d'éclairage tel que précédemment mentionné.

Avantageusement, le dispositif d'éclairage est positionné sur un montant central vertical du meuble séparant deux compartiments du meuble, le dispositif d'éclairage éclairant les deux compartiments par des faces latérales transparentes.

D'autres caractéristiques, buts et avantages de la présente invention apparaîtront à la lecture de la description détaillée qui va suivre et au regard des dessins annexés donnés à titre d'exemples non limitatifs et sur lesquels :
- la figure 1 est une représentation schématique d'une vue en perspective en éclaté du dispositif d'éclairage selon une forme de réalisation de la présente invention, le dispositif d'éclairage comprenant, d'une part, deux profilés dont un contient des diodes électroluminescentes et, d'autre part, un élément transparent avec une première face faisant diverger le faisceau de lumière provenant des diodes électroluminescentes et une deuxième face réfléchissant le faisceau de lumière divergent et le renvoyant vers l'intérieur de l'élément transparent,
- les figures 2 et 3 sont des représentations schématiques d'une vue en perspective du dispositif d'éclairage selon deux autres formes de réalisation optionnelles de la présente invention que celle montrée à la figure 1, un détecteur de présence étant un détecteur à micro-ondes ou étant fixe au lieu d'être démontable comme montré à la figure 1, le détecteur de présence n'étant pas une caractéristique essentielle de la présente invention,
- la figure 4 est une représentation schématique d'une vue en coupe du dispositif d'éclairage conformément à un premier mode préféré de réalisation selon la présente invention,
- la figure 5 est une représentation schématique d'une vue en coupe du dispositif d'éclairage conformément à un deuxième mode de réalisation selon la présente invention,
- la figure 6 est une représentation schématique d'une vue de dessus en coupe du dispositif d'éclairage conformément au premier mode de réalisation selon la présente invention positionné sur un montant central d'un meuble comportant deux compartiments à éclairer, ce positionnement n'étant pas limitatif pour un meuble ou placard équipé selon la présente invention.

En se référant à toutes les figures et notamment aux figures 1 à 3, la présente invention concerne un dispositif 1 d'éclairage d'un intérieur de meuble ou d'un placard, le dispositif 1 étant destiné à s'étendre contre une paroi du meuble ou du placard, avantageusement verticalement mais ceci n'est pas limitatif.

Par meuble, il est entendu tout élément d'équipement mobilier, comme par exemple une armoire, une étagère ou tout équipement de rangement présentant un espace interne de rangement qu'il convient d'éclairer.

Pour cela, le dispositif 1 d'éclairage présente des diodes électroluminescentes 2 en son intérieur, avantageusement portées par un ruban 10 plat comme montré à la figure 1. Une seule diode électroluminescente est référencée 2 sur le ruban 10 plat mais tout ce qui est énoncé pour cette diode référencée est valable pour toutes les autres diodes électroluminescentes montrées aux figures. Pour ordre d'idée, il peut y avoir une diode électroluminescente tous les 2 centimètres sur le ruban.

Le dispositif 1 d'éclairage selon l'invention comporte un premier profilé 3 portant en son intérieur les diodes électroluminescentes 2 et étant en vis-à-vis d'un deuxième profilé 4. Les premier et deuxième profilés 3, 4 intercalent entre eux un élément au moins partiellement transparent 5 et s'étendent en étant ouverts l'un vers l'autre avec les diodes électroluminescentes 2 portés dans le premier profilé 3 pointant vers le deuxième profilé 4.

L'élément transparent 5 peut être au moins partiellement transparent sur des faces latérales d'éclairage 53, 54 réunissant les premier et deuxième profilés 3 et 4 en formant une partie du contour externe du dispositif 1 d'éclairage.

Comme il peut être vu aux figures 2 et 3, les premier et deuxième profilés 3, 4 et l'élément transparent 5 délimitent un contour externe du dispositif 1 d'éclairage en formant un ensemble allongé fermé sur sa longueur.

En se référant maintenant plus particulièrement aux figures 4 et 5 qui montrent deux modes de réalisation alternative de l'élément transparent 5 inséré entre les premier et deuxième profilés 3, 4, l'élément transparent 5 comporte une première face 51 fermant intérieurement le premier profilé 3.

La première face 51 présente un bord externe 6 tourné vers les diodes électroluminescentes 2 et un bord interne 7 tourné vers un intérieur de l'élément transparent 5 et le deuxième profilé 4. L'élément transparent 5 comporte une deuxième face 52 opposée à la première face 51 fermant au moins partiellement le deuxième profilé 4.

Les bords interne et externe 7, 6 de la première face 51 de l'élément transparent 5 présentent des paramètres de forme différents sélectionnés afin de faire diverger des faisceaux lumineux issus des diodes électroluminescentes 2.

Tout paramètre ou série de paramètres différenciant les bords interne et externe 7, 6 de la première face 51 et effectuant une action de divergence sur les faisceaux lumineux issus des diodes électroluminescentes 2 peuvent être pris en considération dans le cadre de la présente invention, par exemple un ou des paramètres de forme et/ou de matière, d'épaisseur locale des bords interne et externe 7, 6. Ci-après il sera décrit comme paramètre une différence de rayon de courbure entre les bords interne et externe 7, 6 mais ceci n'est pas limitatif.

Deux faisceaux divergents sont ainsi créés qui parviennent à la deuxième face 52 en faisant un angle avec cette deuxième face 52 et en étant localisés respectivement sur une portion d'extrémité de la deuxième face 52 et non plus sur une portion médiane longitudinale de la deuxième face 52. La deuxième face 52 porte des moyens de réflexion 8 des faisceaux lumineux divergents en les renvoyant vers l'intérieur de l'élément transparent 5, en direction des diodes électroluminescentes 2.

Il n'y a pas ainsi de faisceau lumineux qui sort directement de l'élément transparent 5, ce qui pourrait éblouir la personne voulant regarder l'intérieur du meuble ou du placard.

En se référant plus particulièrement aux figures 1 à 3, les premier et deuxième profilés 3, 4 ainsi que l'élément transparent 5 forment le contour externe continu du dispositif 1 d'éclairage dans la longueur du dispositif 1. Les extrémités longitudinales du dispositif 1 d'éclairage peuvent recevoir chacune un embout de fermeture 18, 18a.

Chaque embout de fermeture 18, 18a peut présenter au moins deux pattes 19 s'insérant à l'intérieur de l'élément transparent 5 dans le dispositif 1 d'éclairage, avantageusement trois pattes 19 comme il est visible à la figure 1. Les embouts 18, 18a peuvent être similaires ou un embout 18 peut être plus grand que l'autre embout 18a comme montré aux figures 1 à 3.

En effet, il est judicieux d'équiper le dispositif 1 d'éclairage d'au moins un détecteur de présence 20 pour que les diodes électroluminescentes 2 ne soient alimentées électriquement que quand la présence d'un utilisateur est détectée. Cette détection de présence peut se faire indirectement par une détection d'un mouvement d'une porte ou d'un battant représentatif d'une ouverture du meuble ou du placard.

Un ou des détecteurs de présence 20 peuvent être logés dans un embout 18. Dans ce cas, l'embout 18 sélectionné est plus long que l'autre embout 18a plus petit ne servant qu'à fermer une face longitudinale du dispositif 1 d'éclairage pour en assurer l'étanchéité. Il est aussi préféré que des câbles d'alimentation électrique du dispositif 1 d'éclairage provenant de l'extérieur pénètre dans le dispositif 1 par cet embout plus long 18, l'alimentation électrique des diodes électroluminescentes 2 pouvant être coupée tant qu'aucune présence d'un utilisateur n'est détectée.

Le ou chaque détecteur de présence 20 peut être infrarouge ou par micro-ondes. La figure 2 montre un détecteur de présence 20 à micro-ondes logé à l'intérieur d'un embout plus long 18 en ne sortant pas de cet embout plus long 18, ce qui le protège.

La figure 3 montre deux détecteurs de présence 20, dont un seul est visible à cette figure, non amovibles de l'embout plus long 18 qui les portent, les deux détecteurs de présence 20 faisant saillie de l'embout 18 sur respectivement une face latérale du dispositif 1 d'éclairage qui correspond à et est dans le prolongement d'une face transparente latérale respective de l'élément transparent 5 par laquelle sort des faisceaux divergents issus des diodes électroluminescentes 2, à la figure 3 la face transparente latérale 54.

La figure 1 montre deux détecteurs de présence 20 non amovibles de l'embout plus long 18 qui les portent avec les mêmes caractéristiques qu'énoncées en regard de la figure 3. Ce mode de réalisation optionnelle des détecteurs de présence 20 est préféré. Selon l'emplacement du dispositif 1 d'éclairage dans le meuble ou placard, un des deux détecteurs 20 peut être enlevé car non utilisable.

Comme visible notamment aux figures 1, 4 et 5, la première face 51 peut présenter une forme arrondie concave ouverte vers les diodes électroluminescentes 2 avec, comme paramètres différents, des rayons de courbure différents entre le bord interne 7 et le bord externe 6 de la première face 51. Comme précédemment mentionné, ce mode optionnel est le mode préféré mais n'est pas le seul.

Comme visible notamment aux figures 4 et 5, les moyens de réflexion 8 portés par la deuxième face 52 peuvent être sous la forme d'une rangée de dents 8 se trouvant sur chacune des portions d'extrémité latérale de la deuxième face 52. Chaque dent peut présenter une pointe inclinée de sorte à réfléchir les faisceaux lumineux divergents vers l'intérieur de l'élément transparent 5.

La deuxième face 52 peut être incomplète en ne présentant pas de portion intermédiaire 9 réunissant deux rangées de dents 8 opposées se trouvant à un même niveau de longueur du dispositif 1 d'éclairage. Ceci n'est cependant pas préféré et la deuxième face 52 peut comprendre de préférence une portion intermédiaire 9 réunissant les deux rangées de dents 8. Cette portion intermédiaire 9 peut présenter, comme montré en figure 4, une forme de V déformable pointant vers l'intérieur de l'élément transparent 5 ou, comme montré à la figure 5, une section linéaire ou une forme linéaire.

En se référant plus particulièrement aux figures 1, 4 et 5, le premier profilé 3 peut être sous la forme d'une plaque arrondie dont une concavité est tournée vers l'intérieur du dispositif 1. Les diodes électroluminescentes 2 peuvent être portées par un ruban 10 en étant régulièrement espacées les unes des autres.

Le deuxième profilé 4 peut être sous la forme d'une plaque dont une portion d'extrémité de chaque bord longitudinal de la plaque est recourbée vers l'élément transparent 5, avantageusement à 90°. L'élément transparent 5 peut être sous la forme d'une barre creuse présentant les première et deuxième faces 51, 52 raccordées par deux faces latérales 53, 54 transparentes par lesquelles sortent les faisceaux lumineux.

Selon le positionnement du dispositif 1 d'éclairage dans le meuble ou le placard, il est possible qu'une face latérale 53, 54 transparente par laquelle sort une partie des faisceaux lumineux soit sans utilité. Auquel cas, il est possible de prévoir un cache occultant les faisceaux lumineux sortants de cette face latérale 53, 54 transparente. Ceci peut, par exemple, être le cas quand le dispositif 1 d'éclairage se trouve à l'entrée du meuble ou du placard auquel cas une des faces latérales 53, 54 transparentes va éclairer vers l'extérieur du meuble ou placard quand celui-ci est ouvert, ce qui n'est pas nécessaire.

Comme montré à la figure 5 mais applicable aussi au mode de réalisation montré à la figure 4, le contour externe du deuxième profilé 4 sous forme d'une plaque en vis-à-vis d'une surface du meuble ou placard sur laquelle il peut être appliqué, il est posé une bande autocollante sur deux surfaces opposées 21, l'une contre le deuxième profilé 4 et l'autre contre une surface du meuble ou du placard, afin de garantir une solidarisation rapide et ferme en position du dispositif 1 d'éclairage sur le meuble ou le placard.

De préférence, le ruban 10 de diodes électroluminescentes 2 peut être appliqué contre un intérieur du premier profilé 3 de forme arrondie. Ceci peut se faire entre deux butées latérales 11 faisant saillie du premier profilé 3 et encadrant le ruban 10 de diodes électroluminescentes 2.

En se référant toujours notamment aux figures 4 et 5, la deuxième face 52 peut présenter deux ergots 12 pointant vers le deuxième profilé 4 et dont les extrémités libres s'encliquètent dans des logements 13 portés par le deuxième profilé 4. De préférence, chaque ergot 12 peut être disposé en opposition sur la deuxième face 52 par rapport à une rangée de dents 8 respective, les rangées de dents 8 se trouvant en interne de l'élément transparent 5 et les ergots 12 se trouvant en externe de l'élément transparent 5 de l'autre côté d'une rangée de dents 8 associée.

Dans ce cas, la portion intermédiaire 9 en V peut faire effet de rappel pour rappeler en position les ergots 12 de la deuxième face 52 dans leur logement 13 associé porté par le deuxième profilé 4.

Chaque logement 13 porté par le deuxième profilé 4 peut être disposé à un raccordement ou base d'un bras 14 respectif s'étendant en partant du deuxième profilé 4 vers la deuxième face 52, c'est-à-dire à la base du bras 14 le joignant au deuxième profilé 4. Dans ce cas, une extrémité libre de chaque bras 14 peut être en appui contre l'extérieur de la deuxième face 52 et la supporter.

De l'autre côté longitudinal du dispositif 1 d'éclairage, le premier profilé 3 arrondi peut porter à chacune de ses extrémités libres une portion faisant saillie 16 vers l'intérieur du dispositif d'éclairage 1 s'encliquetant dans une portion en retrait 15 portée par l'élément transparent 5 à une jonction de chaque face latérale 53, 54 transparente avec la première face 51. Chaque portion en retrait 15 entre la première face 51 et une face latérale 53, 54 transparente peut être délimitée, d'un côté, par la face latérale 53, 54 transparente et, de l'autre côté, par un bossage 17 dépassant de la première face 51.

Comme il peut être le mieux vu au moins partiellement et en combinaison aux figures 1, 4 et 5, les deux ergots 12 et les moyens de réflexion 8 de la deuxième face 52, c'est-à-dire les rangées de dents 8, les logements 13 et leurs bras 14 associés du deuxième profilé 4, les portions faisant saillie 16 du premier profilé 3 et les portions en retrait 15 portés par l'élément transparent 5 vers la première face 51, peuvent s'étendre sur toute une longueur respectivement de la deuxième face 52 de l'élément transparent 5, du deuxième profilé 4, du premier profilé 3 et de la première face 51 de l'élément transparent 5.

L'invention concerne enfin un élément d'équipement mobilier, par exemple un meuble ou un placard, comprenant un dispositif 1 d'éclairage tel que précédemment mentionné. Cet élément d'équipement peut être à portes coulissantes ou pivotantes, à battants ou escamotables par enroulement.

Un exemple d'un meuble 22 à deux compartiments 22a, 22b et à montant vertical central 23 est illustré à la figure 6. Cet exemple n'est pas limitatif de la présente invention mais constitue un mode de réalisation préféré. Le dispositif 1 d'éclairage est conforme au premier mode de réalisation montré à la figure 4 mais pourrait être selon le deuxième mode de réalisation montré à la figure 5.

Le dispositif 1 d'éclairage est supporté par le montant central 23 à l'extérieur du meuble. De cette manière, il peut éclairer simultanément les deux compartiments 22a et 22b du meuble 22. Les flèches Fa et Fb indiquent la direction des deux faisceaux lumineux sortant du dispositif 1 d'éclairage en direction respective d'un intérieur d'un compartiment 22a ou 22b du meuble 22. Un moyen de solidarisation du dispositif 1 d'éclairage sur le montant central 23 peut être prévu, par exemple sous la forme d'une bande autocollante sur deux surfaces opposées 21, comme montré à la figure 5 pour l'autre mode de réalisation du dispositif 1 d'éclairage mais qui peut être utilisé pour le premier mode de réalisation de l'invention. Le dispositif 1 éclaire les deux compartiments 22a, 2b par des faces latérales transparentes 53, 54.

## Revendications

1. Dispositif (1) d'éclairage d'un intérieur de meuble (22) ou de placard, le dispositif (1) étant destiné à s'étendre contre une paroi du meuble (22) ou du placard et présentant des diodes électroluminescentes (2) en son intérieur, ledit dispositif comportant un premier profilé (3) portant en son intérieur les diodes électroluminescentes (2) et étant en vis-à-vis d'un deuxième profilé (4), **caractérisé en ce que** les premier et deuxième profilés (3, 4) intercalent entre eux un élément transparent (5) et s'étendent en étant ouverts l'un vers l'autre avec les diodes électroluminescentes (2) du premier profilé (3) pointant vers le deuxième profilé (4), les premier et deuxième profilés (3, 4) et l'élément transparent (5) délimitant un contour externe du dispositif (1), l'élément transparent (5) comportant, d'une part, une première face (51) fermant intérieurement le premier profilé (3) en présentant un bord externe (6) tourné vers les diodes électroluminescentes (2) et un bord interne (7) tourné vers un intérieur de l'élément transparent (5) et le deuxième profilé (4) et, d'autre part, une deuxième face (52) opposée à la première face (51) fermant au moins partiellement le deuxième profilé (4), les bords interne et externe (7, 6) de la première face (51) de l'élément transparent (5) présentant des paramètres de forme différents sélectionnés afin de faire diverger des faisceaux lumineux issus des diodes électroluminescentes (2), la deuxième face (52) portant des moyens de réflexion (8) des faisceaux lumineux divergents les renvoyant vers l'intérieur de l'élément transparent (5).

2. Dispositif (1) selon la revendication 1, dans lequel la première face (51) présente une forme arrondie concave ouverte vers les diodes électroluminescentes (2) avec, comme paramètres différents, des rayons de courbure différents entre le bord interne (7) et le bord externe (6) de la première face (51).

3. Dispositif (1) selon la revendication 1 ou 2, dans lequel les moyens de réflexion (8) portés par la deuxième face (52) sont sous la forme d'une rangée de dents (8) se trouvant sur chacune des portions d'extrémité de la deuxième face (52), chaque dent présentant une pointe inclinée de sorte à réfléchir les faisceaux lumineux divergents vers l'intérieur de l'élément transparent (5).

4. Dispositif (1) selon la revendication précédente, dans lequel la deuxième face (52) comprend une portion intermédiaire (9) réunissant les deux rangées de dents (8), la portion intermédiaire (9) présentant une section linéaire ou en forme de V déformable pointant vers l'intérieur de l'élément transparent (5).

5. Dispositif (1) selon l'une quelconque des revendications précédentes, dans lequel le premier profilé (3) est sous la forme d'une plaque arrondie dont une concavité est tournée vers l'intérieur du dispositif (1) et les diodes électroluminescentes (2) sont portées par un ruban (10) en étant régulièrement espacées les unes des autres, le deuxième profilé (4) étant sous la forme d'une plaque dont une portion d'extrémité de chaque bord longitudinal de la plaque est recourbée vers l'élément transparent (5) et l'élément transparent (5) est sous la forme d'une barre creuse présentant les première et deuxième faces (51, 52) raccordées par deux faces latérales (53, 54) transparentes.

6. Dispositif (1) selon la revendication précédente, dans lequel le ruban (10) de diodes électroluminescentes (2) est appliqué contre un intérieur du premier profilé (3) entre deux butées latérales (11) faisant saillie du premier profilé (3).

7. Dispositif (1) selon l'une quelconque des deux revendications précédentes, dans lequel la deuxième face (52) présente deux ergots (12) pointant vers le deuxième profilé (4) et dont les extrémités libres s'encliquètent dans des logements (13) portés par le deuxième profilé (4), chaque ergot (12) étant disposé en opposition sur la deuxième face (52) par rapport à une rangée de dents (8) respective.

8. Dispositif (1) selon la revendication précédente, dans lequel chaque logement (13) porté par le deuxième profilé (4) est disposé à un raccordement d'un bras (14) respectif s'étendant en partant du deuxième profilé (4) vers la deuxième face (52), une extrémité libre de chaque bras (14) supportant la deuxième face (52).

9. Dispositif (1) selon l'une quelconque des revendications 5 à 8, dans lequel le premier profilé (3) arrondi porte à chacune de ses extrémités libres une portion faisant saillie (16) s'encliquetant dans une portion en retrait (15) portée par l'élément transparent (5) à une jonction de chaque face latérale (53, 54) transparente avec la première face (51), chaque portion en retrait (15) étant délimitée, d'un côté, par la face latérale (53, 54) transparente et, de l'autre côté, par un bossage (17) dépassant de la première face (51).

10. Dispositif (1) selon la revendication 9 prise en combinaison avec la revendication 8, dans lequel les deux ergots (12) et les moyens de réflexion (8) de la deuxième face (52), les logements (13) et leurs bras (14) associés du deuxième profilé (4), les portions faisant saillie (16) du premier profilé (3) et les portions en retrait (15) portés par l'élément transparent (5), s'étendent sur toute une longueur respectivement du deuxième profilé (4), du premier profilé (3) et de l'élément transparent (5).

11. Dispositif (1) selon l'une quelconque des revendications 5 à 10, dans lequel les extrémités longitudinales du dispositif (1) reçoivent chacune un embout de fermeture (18, 18a), chaque embout de fermeture (18, 18a) présentant au moins deux pattes (19) s'insérant à l'intérieur de l'élément transparent (5) dans le dispositif (1) d'éclairage.

12. Dispositif (1) selon l'une quelconque des revendications précédentes, lequel est muni d'au moins un détecteur de présence (20).

13. Dispositif (1) selon les revendications 11 et 12, dans lequel un (18) des embouts (18, 18a) est plus long que l'autre (18a) embout en portant ledit au moins un détecteur de présence (20) faisant saillie latéralement du dispositif (1) d'éclairage.

14. Meuble (22) ou placard, **caractérisé en ce qu'**il comprend un dispositif (1) d'éclairage selon l'une quelconque des revendications précédentes.

15. Meuble (22) selon la revendication précédente, dans lequel le dispositif (1) d'éclairage est positionné sur un montant central vertical du meuble (22) séparant deux compartiments (22a, 22b) du meuble (22), le dispositif (1) d'éclairage éclairant les deux compartiments (22a, 22b) par des faces latérales transparentes (53, 54).

## Patentansprüche

1. Innenbeleuchtungseinrichtung (1) für Möbel (22) oder Schrank, wobei die Einrichtung (1) bestimmt ist, sich an einer Wand des Möbels (22) oder des Schranks zu erstrecken und elektrolumineszierende Dioden (2) in seinem Inneren aufweist, wobei die Einrichtung ein erstes Profil (3) aufweist, das in seinem Inneren die elektrolumineszierenden Dioden (2) trägt und gegenüber einem zweiten Profil (4) ist, **dadurch gekennzeichnet, dass** das erste und zweite Profil (3, 4) zwischen sich ein transparentes Element (5) einschließen und sich, indem sie zueinander offen sind, mit den elektrolumineszierenden Dioden (2) des ersten Profils (3) zum zweiten Profil (4) zeigend erstrecken, wobei das erste und zweite Profil (3, 4) und das transparente Element (5) eine äußere Kontur der Einrichtung (1) begrenzen, wobei das transparente Element (5) zum einen eine erste Fläche (51) aufweist, die das erste Profil (3) innen verschließt, indem sie einen äußeren Rand (6) aufweist, der zu den elektrolumineszierenden Dioden (2) gerichtet ist, und einen inneren Rand (7), der zu einem Inneren des transparenten Elements (5) und dem zweiten Profil (4) gerichtet ist und zum anderen eine zweite Fläche (52) gegenüber der ersten Fläche (51), die das zweite Profil (4) mindestens teilweise verschließt, wobei der innere und äußere Rand (7, 6) der ersten Fläche (51) des transparenten Elements (5) unterschiedliche Formparameter aufweisen, die ausgewählt sind, um Lichtstrahlen von den elektrolumineszierenden Dioden (2) zu divergieren, wobei die zweite Fläche (52) Reflexionsmittel (8) der divergierenden Lichtstrahlen tragen, die sie zum Inneren des transparenten Elements (5) zurückschicken.

2. Einrichtung (1) nach Anspruch 1, wobei die erste Fläche (51) eine konkave abgerundete Form aufweist, die zu den elektrolumineszierenden Dioden (2) geöffnet ist, mit, als unterschiedliche Parameter, unterschiedlichen Krümmungsradien zwischen dem inneren Rand (7) und dem äußeren Rand (6) der ersten Fläche (51).

3. Einrichtung (1) nach Anspruch 1 oder 2, wobei die von der zweiten Fläche (52) getragenen Reflexionsmittel (8) in Form einer Zahnreihe (8) vorliegen, die sich auf jedem der Endabschnitte der zweiten Fläche (52) befindet, wobei jeder Zahn eine Spitze aufweist, die derart geneigt ist, dass die divergierenden Lichtstrahlen zum Inneren des transparenten Elements (5) reflektiert werden.

4. Einrichtung (1) nach vorangehendem Anspruch, wobei die zweite Fläche (52) einen Übergangsabschnitt (9) umfasst, der die zwei Zahnreihen (8) vereint, wobei der Übergangsabschnitt (9) einen linearen oder V-förmigen verformbaren Querschnitt aufweist, der zum Inneren des transparenten Elements (5) zeigt.

5. Einrichtung (1) nach einem der vorangehenden Ansprüche, wobei das erste Profil (3) in Form einer abgerundeten Platte vorliegt, von der eine Konkavität zum Inneren der Einrichtung (1) gerichtet ist und die elektrolumineszierenden Dioden (2) von einem Band (10) getragen werden, indem sie gleichmäßig voneinander beabstandet sind, wobei das zweite Profil (4) in Form einer Platte vorliegt, von der ein Endabschnitt jedes Längsrandes der Platte zum transparenten Element (5) gekrümmt ist und das transparente Element (5) in Form einer hohlen Stange vorliegt, die erste und zweite Fläche (51, 52) aufweisend, die durch zwei transparente seitliche Fläche (53, 54) verbunden sind.

6. Einrichtung (1) nach vorangehendem Anspruch, wobei das Band (10) elektrolumineszierender Dioden (2) an einem Inneren des ersten Profils (3) zwischen zwei seitlichen Anschlägen (11) anliegt, die aus dem ersten Profil (3) hervorstehen.

7. Einrichtung (1) nach einem der zwei vorangehenden Ansprüche, wobei die zweite Fläche (52) zwei Zapfen (12) aufweist, die zu dem zweiten Profil (4) zeigen und deren freie Enden in Aufnahmen (13) einrasten, die von dem zweiten Profil (4) getragen werden, wobei jeder Zapfen (12) entgegengesetzt auf der zweiten Fläche (52) in Bezug auf eine jeweilige Zahnreihe (8) angeordnet ist.

8. Einrichtung (1) nach vorangehendem Anspruch, wobei jede von dem zweiten Profil (4) getragene Aufnahme (13) an einer Verbindung eines jeweiligen Arms (14) angeordnet ist, der sich ausgehend von dem zweiten Profil (4) zu der zweiten Fläche (52) erstreckt, wobei ein freies Ende jedes Arms (14) die zweite Fläche (52) stützt.

9. Einrichtung (1) nach einem der Ansprüche 5 bis 8, wobei das abgerundete erste Profil (3) an jedem seiner freien Enden einen hervorstehenden Abschnitt (16) trägt, der in einen zurückgezogenen Abschnitt (15) einrastet, der von dem transparenten Element (5) an einer Verbindung jeder transparenten seitlichen Fläche (53, 54) mit der ersten Fläche (51) getragen wird, wobei jeder zurückgezogene Abschnitt (15) auf einer Seite von der transparenten seitlichen Fläche (53, 54) und auf der anderen Seite von einer Wulst (17) begrenzt ist, die über die erste Fläche (51) hinausragt.

10. Einrichtung (1) nach Anspruch 9, herangezogen in Kombination mit Anspruch 8, wobei sich die zwei Zapfen (12) und die Reflexionsmittel (8) der zweiten Fläche (52), die Aufnahmen (13) und ihre zugeordneten Arme (14) des zweiten Profils (4), die hervorstehenden Abschnitte (16) des ersten Profils (3) und die zurückgezogenen Abschnitte (15), die von dem transparenten Element (5) getragen werden, über eine gesamte jeweilige Länge des zweiten Profils (4), des ersten Profils (3) und des transparenten Elements (5) erstrecken.

11. Einrichtung (1) nach einem der Ansprüche 5 bis 10, wobei die Längsenden der Einrichtung (1) jeweils eine Endkappe (18, 18a) aufnehmen, wobei jede Endkappe (18, 18a) mindestens zwei Laschen (19) aufweist, die sich im Inneren des transparenten Elements (5) in die Beleuchtungseinrichtung (1) einfügen.

12. Einrichtung (1) nach einem der vorangehenden Ansprüche, die mit mindestens einem Anwesenheitsdetektor (20) versehen ist.

13. Einrichtung (1) nach den Ansprüchen 11 und 12, wobei eine (18) der Kappen (18, 18a) länger als die andere (18a) Kappe ist, indem sie den mindestens einen Anwesenheitsdetektor (20) trägt, der seitlich von der Beleuchtungseinrichtung (1) hervorsteht.

14. Möbel (22) oder Schrank, **dadurch gekennzeichnet, dass** es/er eine Beleuchtungseinrichtung (1) nach einem der vorangehenden Ansprüche umfasst.

15. Möbel (22) nach vorangehendem Anspruch, wobei die Beleuchtungseinrichtung (1) auf einem vertikalen zentralen Pfosten des Möbels (22) positioniert ist, der zwei Fächer (22a, 22b) des Möbels (22) trennt, wobei die Beleuchtungseinrichtung (1) die zwei Fächer (22a, 22b) durch transparente seitliche Flächen (53, 54) beleuchtet.

## Claims

1. Lighting device (1) for the interior of a piece of furniture (22) or cupboard, the device (1) being designed to extend against a wall of the piece of furniture (22) or the cupboard and having light-emitting diodes (2) therein, said device comprising a first profile (3) bearing therein the light-emitting diodes (2) and being arranged opposite a second profile (4), **characterised in that** the first and second profiles (3, 4) interleave between them a transparent element (5) and extend being open towards one another with the light-emitting diodes (2) of the first profile (3) pointing towards the second profile (4), the first and second profiles (3, 4) and the transparent element (5) delimiting an external contour of the device (1), the transparent element (5) comprising on the one hand a first face (51) closing on the inside the first profile (3) having an external edge (6) turned towards the light-emitting diodes (2) and an internal edge (7) turned towards an interior of the transparent element (5) and the second profile (4) and on the other hand a second face (52) opposite the first face (51) closing at least partially the second profile (4), the internal and external edges (7, 6) of the first face (51) of the transparent element (5) having parameters of different form selected in order to diverge light beams coming from the light-emitting diodes (2), the second face (52) bearing reflecting means (8) of diverging light beams sending them towards the interior of the transparent element (5).

2. Device (1) according to claim 1, wherein the first face (51) has a rounded concave form open towards the light-emitting diodes (2) with, as different parameters, different bending radii between the internal edge (7) and the external edge (6) of the first face (51).

3. Device (1) according to claim 1 or 2, wherein the reflection means (8) borne by the second face (52) are in the form of a row of teeth (8) located on each of the end portions of the second face (52), each tooth having an inclined point so as to reflect the diverging light beams towards the interior of the transparent element (5).

4. Device (1) according to the preceding claim, wherein the second face (52) comprises an intermediate portion (9) joining the two rows of teeth (8), the intermediate portion (9) having a linear cross-section or a cross-section in the form of a deformable V pointing towards the interior of the transparent element (5).

5. Device (1) according to any of the preceding claims, wherein the first profile (3) is in the form of a rounded plate, a concavity of which is turned towards the interior of the device (1) and the light-emitting diodes (2) are carried by a ribbon (10) spaced apart at regular intervals from one another, the second profile (4) being in the form of a plate, an end portion of each longitudinal edge of the plate is curved towards the transparent element (5) and the transparent element (5) is in the form of a hollow rod having the first and second faces (51, 52) connected by two lateral transparent faces (53, 54).

6. Device (1) according to the preceding claim, wherein the ribbon (10) of light-emitting diodes (2) is applied against an interior of the first profile (3) between two lateral stops (11) projecting from the first profile (3).

7. Device (1) according to any of the two preceding claims, wherein the second face (52) has two lugs (12) pointing towards the second profile (4) and the free ends of which click into housings (13) borne by the second profile (4), each lug (12) being arranged opposite on the second face (52) relative to a respective row of teeth (8).

8. Device (1) according to the preceding claim, wherein each housing (13) borne by the second profile (4) is arranged at a junction of a respective arm (14) extending from the second profile (4) towards the second face (52), a free end of each arm (14) supporting the second face (52) .

9. Device (1) according to any of claims 5 to 8, wherein the first rounded profile (3) bears at each of its free ends a projecting portion (16) clicking into an indented portion (15) borne by the transparent element (5) at a junction of each lateral transparent face (53, 54) with the first face (51), each indented portion (15) being delimited on the one hand by the lateral transparent face (53, 54) and on the other hand by a boss (17) extending beyond the first face (51).

10. Device (1) according to claim 9 taken in combination with claim 8, wherein the two lugs (12) and the reflection means (8) of the second face (52), the housings (13) and their associated arms (14) of the second profile (4), the portions projecting (16) from the first profile (3) and the indented portions (15) borne by the transparent element (5), extend over all of a length respectively of the second profile (4), of the first profile (3) and of the transparent element (5).

11. Device (1) according to any of claims 5 to 10, wherein the longitudinal ends of the device (1) each receive a closing joining piece (18, 18a), each closing joining piece (18, 18a) having at least two tabs (19) for inserting into the interior of the transparent element (5) in the lighting device (1).

12. Device (1) according to any of the preceding claims, which is provided with at least one presence detector (20) .

13. Device (1) according to claims 11 and 12, wherein one (18) of the joining pieces (18, 18a) is longer than the other joining piece (18a) bearing said at least one presence detector (20) projecting laterally from the lighting device (1).

14. Piece of furniture (22) or cupboard, **characterised in that** it comprises a lighting device (1) according to any of the preceding claims.

15. Piece of furniture (22) according to the preceding claim, wherein the lighting device (1) is positioned on a vertical central upright of the piece of furniture (22) separating two compartments (22a, 22b) of the piece of furniture (22), the lighting device (1) lighting the two compartments (22a, 22b) by transparent lateral faces (53, 54) .
